# EUROPÄISCHE PATENTSCHRIFT

(11) **EP 1 063 409 B1**
(45) Veröffentlichungstag und Bekanntmachung des Hinweises auf die Patenterteilung: **11.08.2004**
(21) Anmeldenummer: 00111733.2
(22) Anmeldetag: 02.06.2000
(51) Int. Cl.: F02F 3/22

(54) **Kolben für einen Verbrennungsmotor**
Piston for an internal combustion engine
Piston pour un moteur à combustion interne

(30) Priorität: 24.06.1999 DE 19929102
(43) Veröffentlichungstag der Anmeldung: 27.12.2000
(73) Patentinhaber: KS Kolbenschmidt GmbH, 74172 Neckarsulm (DE)
(72) Erfinder: Hanke, Wolfgang, 74226 Nordheim (DE); Müller, Gregor, 68199 Mannheim (DE)
(74) Vertreter: Thul, Hermann, Dipl.-Phys.

(56) Entgegenhaltungen:
- DE-A- 3 444 661
- DE-A- 4 340 891
- US-A- 4 331 107
- US-A- 5 845 611

## Beschreibung

Die Erfindung betrifft einen Kolben für einen Verbrennungsmotor mit einem ringförmig angeordneten Kühlkanal, der Zulauf- und Ablauföffnungen aufweist, wobei Kühlöl durch eine Kühlöldüse als freier Ölstrahl über einen Zulaufkanal in die Zulauföffnung und damit in den Kühlkanal zuführbar ist und durch mindestens eine Ablauföffnung über einen Ablaufkanal abführbar ist.

Ein derartiger Kolben ist beispielsweise aus der DE 43 40 891 A1 bekannt. Hierbei wird das Kühlöl durch eine fest mit dem Motorgehäuse verbundene Kühlölspritze vom Kurbelraum aus durch den freien Innenraum des Kolbens durch als freier Ölstrahl in die Zulauföffnung des Kühlkanals eingespritzt. Auf diese Weise soll der Kühlölstrahl bei sämtlichen Hubstellungen des Kolben möglichst gut aufgefangen werden. Dazu ist desweiteren eine im Durchtrittsquerschnitt langgestreckte Kühlölzulauföffnung und eine Auslaßöffnung vorgesehen. In der Kühlkanalebene gesehen ist dabei die Zulauföffnung hinsichtlich einer durch die Zulauföffnung verlaufenden Mittelachse versetzt angeordnet.

Ein derartiger Kolben weist den Nachteil auf, daß bei Motoren mit wechselseitig angeordneten Kühlöldüsen zwei Kolbenausführungen (eine Ausführung mit einer nach rechts versetzter Zulauföffnung und eine Ausführung mit einer nach links versetzten Zulauföffnung) eingesetzt werden müssen. Dies bedeutet einen hohen Aufwand. Zudem weist die einen langgestreckten Durchtrittsquerschnitt aufweisende Ablauföffnung den Nachteil auf, daß ein hoher Leckageöldurchfluß und damit eine verminderte Kühlwirkung stattfindet.

Hiervon ausgehend liegt der vorliegenden Erfindung die Aufgabe zugrunde, einen Kolben der vorstehend beschriebenen Art dahingehend zu verbessern, daß er universell einsetzbar und kostengünstig herzustellen ist und eine verbesserte Kühlwirkung aufweist.

Diese Aufgabe wird durch einen Kolben der genannten Art erfindungsgemäß dadurch gelöst, daß der Kühlkanal zumindest drei Öffnungen aufweist, wobei in der Kühlkanalebene gesehen der einen Ablauföffnung gegenüberliegend zwei wechselseitig zu nutzende Zulauföffnungen derart angeordnet sind, daß die Öffnungen in Bezug auf eine durch die Ablauföffnung verlaufende Mittelachse symmetrisch angeordnet sind.

Auf diese Weise wird also erreicht, daß der Kolben universell bei Motoren mit wechselseitig angeordneten Kühldüsen eingesetzt werden kann. Dabei kann der Kolben sowohl bei Motoren mit parallel zur Zylinderachse als auch mit dazu geneigten spritzenden Kühldüsen, sowie bei Otto- und auch Dieselmotoren eingesetzt werden. Die Öffnung, die nicht durch eine Kühldüse mit Kühlöl versorgt werden kann, dient als zusätzliche Ablauflauföffnung. Dadurch ergibt sich im Vergleich zu einer beispielsweise langlochförmigen Ablauföffnung eine verbesserte Kühlwirkung.

Vorteilhafte Ausführungen sind in den Unteransprüchen beschrieben.

Die Erfindung wird anhand eines in der Zeichnung dargestellten Ausführungsbeispiels in der nachfolgenden Beschreibung näher erläutert.

Es zeigt:
Fig. 1
   eine perspektivische Ansicht des erfindungsgemäßen Kolbens im Schnitt und
Fig. 2
   eine Unteransicht des erfindungsgemäßen Kolbens.

Ein Kolben 1 weist in seinem Kolbenkopfbereich einen ringförmig angeordneten Kühlkanal 2 auf. Dieser Kühlkanal 2 besitzt zwei wechselseitig zu nutzende Zulauföffnungen 3, 5, die symmetrisch zur Mittelachse angeordnet sind sowie eine Ablauföffnung 4. Diesen Öffnungen 3, 4, 5 sind jeweils Zulauf- bzw. Ablaufkanäle 6, 7, 8 zugeordnet. Die Kanäle 6, 7, 8 sind in vorteilhafter Weise rotationssymmetrisch ausgeführt, wobei die Kanäle 6, 7, 8 zumindest in einem vom Kühlkanal abgewandten Abschnitt 9 konisch ausgeführt sein können. Der Durchmesser der Öffnungen 3, 4, 5 kann ca. 1/25 bis ca. 1/5 des Kolbendurchmessers betragen. Die Zulauf- bzw. Ablaufkanäle 6, 7, 8 können bis zu ca. 15° im Bezug auf die Kolbenachse geneigt sein. Die Öffnungen 3, 4, 5 können scharfkantig, angefast oder abgerundet ausgeführt sein.

Im vorliegenden Ausführungsbeispiel wird über eine nicht dargestellte Kühlöldüse Kühlöl in den Zulaufkanal 7 und damit in die Zulauföffnung 3 gespritzt. Das Kühlöl gelangt auf diese Weise in den Kühlkanal 2 und kann über die Ablauföffnung 4 und den zugehörigen Ablaufkanal 6 sowie über die Öffnung 5 und den zugehörigen Kanal 8 abfließen.

## Patentansprüche

1. Kolben für einen Verbrennungsmotor mit einem ringförmig angeordneten Kühlkanal, der Zulauf- und Ablauföffnungen aufweist, wobei Kühlöl durch eine Kühlöldüse als freier Ölstrahl über einen Zulaufkanal in die Zulauföffnung und damit in den Kühlkanal zuführbar ist und durch mindestens eine Ablauföffnung über einen Ablaufkanal abführbar ist, **dadurch gekennzeichnet, daß** der Kühlkanal (2) zumindest drei Öffnungen (3, 4, 5) aufweist, wobei in der Kühlkanalebene gesehen der einen Ablauföffnung (4) gegenüberliegend zwei wechselseitig zu nutzende Zulauföffnungen (3, 5) derart angeordnet sind, daß die Öffnungen (3, 5) in Bezug auf eine durch die Ablauföffnung (4) verlaufende Mittelachse symmetrisch angeordnet sind.

2. Kolben nach Anspruch 1 oder 2, **dadurch gekennzeichnet, daß** die Zulauf- und Ablaufkanäle (6, 7, 8) rotationssymmetrisch ausgeführt sind.

3. Kolben nach Anspruch 3, **dadurch gekennzeichnet, daß** die Zulauf- und Ablaufkanäle (6, 7, 8) zumindest in einem vom Kühlkanal abgewandten Abschnitt (9) konisch ausgeführt sind.

4. Kolben nach einem der vorhergehenden Ansprüche, **dadurch gekennzeichnet, daß** der Durchmesser der Öffnungen (3, 4, 5) ca.1/25 - ca.1/5 des Kolbendurchmessers beträgt.

5. Kolben nach einem der vorhergehenden Ansprüche, **dadurch gekennzeichnet, daß** die Zulauf- bzw. Ablaufkanäle (6, 7, 8) bis zu ca. 15° in Bezug auf die Kolbenachse geneigt sind.

6. Kolben nach einem der vorhergehenden Ansprüche, **dadurch gekennzeichnet, daß** die Öffnungen (3, 4, 5) der Zu- und Ablaufkanäle (6, 7, 8) scharfkantig, angefast oder abgerundet ausgeführt sind.

## Claims

1. Piston for an internal combustion engine having an annularly arranged cooling duct which has inlet and outlet openings, it being possible to feed cooling oil through a cooling-oil nozzle as a free oil jet via an inlet channel into the inlet opening and therefore into the cooling duct and to lead cooling oil away through at least one outlet opening via an outlet duot, **characterized in that** the cooling duct (2) has at least three openings (3, 4, 5), two inlet openings (3, 5) to be used alternately being arranged, as seen in the plane of the cooling duct, so as to lie opposite the one outlet opening (4), and **in that** the openings (3, 5) are arranged symmetrically with respect to a centre axis extending through the outlet opening (4).

2. Piston according to Claim 1 or 2, **characterized in that** the inlet and outlet ducts (6, 7, 8) are of rotationally symmetrical design.

3. Piston according to Claim 3, **characterized in that** the inlet and outlet ducts (6, 7, 8) are of conical design at least in a section (9) facing away from the cooling duct.

4. Piston according to one of the preceding claims, **characterized in that** the diameter of the openings (3, 4, 5) is approximately 1/25 to approximately 1/5 of the piston diameter.

5. Piston according to one of the preceding claims, **characterized in that** the inlet and outlet ducts (6, 7, 8) are inclined at an angle of up to approximately 15° with respect to the piston axis.

6. Piston according to one of the preceding claims, **characterized in that** the openings (3, 4, 5) of the inlet and outlet ducts (6, 7, 8) are designed to be sharp-edged, bevelled or rounded.

## Revendications

1. Piston pour un moteur à combustion interne comprenant un canal de refroidissement disposé suivant une forme annulaire qui présente des ouvertures d'entrée et de sortie, de l'huile de refroidissement pouvant être acheminée par une buse d'huile de refroidissement sous forme de jet d'huile libre par le biais d'un canal d'entrée dans l'ouverture d'entrée et de ce fait dans le canal de refroidissement et pouvant être évacuée par au moins une ouverture de sortie par le biais d'un canal de sortie, **caractérisé en ce que** le canal de refroidissement (2) présente au moins trois ouvertures (3, 4, 5), deux ouvertures d'entrée (3, 5) devant être utilisées en alternance étant disposées, vu dans le plan du canal de refroidissement, en regard d'une ouverture de sortie (4), de telle sorte que les ouvertures (3, 5) soient disposées symétriquement par rapport à un axe médian s'étendant à travers l'ouverture de sortie (4).

2. Piston selon la revendication 1 ou 2, **caractérisé en ce que** les canaux d'entrée et de sortie (6, 7, 8) sont réalisés avec une symétrie de révolution.

3. Piston selon la revendication 3, **caractérisé en ce que** les canaux d'entrée et de sortie (6, 7, 8) sont réalisés de manière conique au moins dans une portion (9) éloignée du canal de refroidissement.

4. Piston selon l'une quelconque des revendications précédentes, **caractérisé en ce que** le diamètre des ouvertures (3, 4, 5) vaut environ 1/25 à environ 1/5 du diamètre du piston.

5. Piston selon l'une quelconque des revendications précédentes, **caractérisé en ce que** les canaux d'entrée et de sortie (6, 7, 8) sont inclinés jusqu'à environ 15° par rapport à l'axe du piston.

6. Piston selon l'une quelconque des revendications précédentes, **caractérisé en ce que** les ouvertures (3, 4, 5) des canaux d'entrée et de sortie (6, 7, 8) sont réalisées avec des arêtes vives, de manière biseautée ou arrondie.
